# EUROPÄISCHE PATENTSCHRIFT

(11) **EP 4 124 717 B1**
(45) Veröffentlichungstag und Bekanntmachung des Hinweises auf die Patenterteilung: **12.03.2025**
(21) Anmeldenummer: 22184723.9
(22) Anmeldetag: 13.07.2022
(51) Int. Cl.: E06B 7/10

(54) **LÜFTUNGSVORRICHTUNG FÜR EIN FENSTER ODER EINE TÜR**
VENTILATION DEVICE FOR A WINDOW OR DOOR
DISPOSITIF D'AÉRATION POUR UNE FENÊTRE OU UNE PORTE

(30) Priorität: 28.07.2021 DE 202021104016 U
(43) Veröffentlichungstag der Anmeldung: 01.02.2023
(73) Patentinhaber: SIEGENIA-AUBI KG, 57234 Wilnsdorf (DE)
(72) Erfinder: Saßmannshausen, Jürgen, 57271 Hilchenbach (DE)
(74) Vertreter: Freudenberg, Thomas

(56) Entgegenhaltungen:
- DE-A1- 102009 013 474

## Beschreibung

Die vorliegende Erfindung betrifft ein Fenster, eine Tür oder ein Fassadenelement mit einem Blend- und Flügelrahmen nach dem Oberbegriff des Anspruchs 1.

Derartige Fenster oder Türen sind in vielfältigen Ausführungen bereits bekannt geworden.

Aus der DE 201 05 296 U1 ist eine Lüftungsvorrichtung für ein Fenster oder eine Tür bekannt geworden, die in einem zwischen dem Blendrahmen und Flügelrahmen angeordneten Falzraum angeordnet ist, der zur Lüftung über Öffnungen mit einem Innenraum und einer Umgebung verbindbar ist, um einen begrenzten Luftaustausch zwischen Innenraum und Umgebung zu ermöglichen. Dazu ist ein Kasten der Lüftungsvorrichtung an dem Blendrahmen befestigt, der die Anschlagdichtung am Flügelrahmen soweit zusammendrückt, dass ein Öffnungsspalt entsteht, oder dass die Anschlagdichtung im Bereich des Kastens ausgespart ist. Um den Luftaustausch zwischen Innenraum und Umgebung zu verschließen, ist an der raumseitigen Stirnfläche des Flügelrahmens ein Schieber angeordnet.

Nach der DE 199 29 133 C2 ist ein Kunststofffenster bekannt, bei dem im Falzraum wenigstens ein Falzlüfter vorgesehen ist, der eine Luftführungskammer und einen Volumenstrombegrenzer aufweist, wobei der Falzlüfter am Blendrahmen befestigt ist. Im Bereich des Falzlüfters ist auf der gegenüberliegenden Seite am Flügelrahmen eine Dichtung vorgesehen, die als Scheindichtung ausgeführt und entsprechend schmaler ausgebildet ist als die an den jeweiligen Enden des Falzlüfters auf der Flügelrahmenseite der Scheindichtung anschließende Flügeldichtung.

Aus der DE 20 2005 002 132 U1 ist eine Lüftungsvorrichtung mit mindestens einem Lüftungskanal zu entnehmen, die zwischen einem Flügelrahmen und einem Blendrahmen einer Außenseite und einer Innenseite der Rahmen-Baugruppe angeordnet ist. Zu erkennen ist eine Luftstrombegrenzungseinrichtung, welche ein Begrenzungselement aufweist, wobei das Begrenzungselement in einer Offenstellung den Lüftungskanal freigibt und in einer Schließstellung den Lüftungskanal teilweise verschließt. Die Lüftungsvorrichtung ist dabei an dem Flügelrahmen befestigt, wobei das Kanalelement auch in einen Abschnitt der Beschlagaufnahmenut des Flügelrahmens für die innere Anschlagdichtung einrasten kann.

Bei gattungsgemäßen Fensterfalzlüftern, wie diese aus beispielsweise der

DE 10 2007 023 538 A1 bekannt sind, ist das Umströmungsprinzip einer Pendelklappe eines Volumenstrombegrenzers geläufig. Dort wird das Verschlusselement lediglich auf seiner der Pendelklappenschwenkachse gegenüberliegenden Längskantenseite umströmt, die in der Luftströmungsweg verschließenden Verschlussposition der Pendelklappe in Anlage an Bereiche der Luftzuführungskammer gelangt. Ein Durchströmen des Verschlusselementes oder des Rückstellelementes ist bei diesen Ausführungsformen nicht vorgesehen. Sowohl Durchbrechungen im Verschlusselement als aber auch im als Gegengewicht ausgebildeten Rückstellelement würde bei diesem Typ von Fensterfalzlüfter entweder zu Undichtigkeiten und einem Nichtfunktionieren der Pendelklappe führen. Auch störende und in der Wirkungsweise beeinträchtigende Luftzirkulationen oder Verwirbelungen in der Einbauposition beim Gebrauch dieses Fensterfalzlüfters sind möglich. Aus diesem Grunde ist es nicht möglich dort im Rückstellelement Federelemente in Form von durch Einschnitte in der Wand des Rückstellelementes ausgebildeten Federzungen vorzusehen. Andererseits ist es hier auch nicht möglich, ausreichend Platz zwischen der die Luftzuführungskammer begrenzenden Wand und dem Rückstellelement beispielsweise dadurch herzustellen, dass die Neigung des Rückstellelementes im Verhältnis zum Verschlusselement verändert wird. Beispielsweise würde ein spitzerer Winkel zwischen Verschlusselement und Rückstellelement dazu führen, dass das Rückstellelement weiter in den Luftströmungsweg hineinragen und als Strömungshindernis von dem Luftstrom während des Gebrauchs des Fensterfalzlüfters erfasst würde. Dies hätte zur Folge, dass die Pendelklappe von dem Luftstrom früher in ihre Verschlussposition bewegt würde als dies ggf. gewünscht ist. Sobald der Luftstrom unterbrochen wäre, würde das Gegengewicht die Pendelklappe wieder in ihre Öffnungsposition bewegen und der Luftstrom erneut durch den Fensterfalzlüfter strömen. Bei einer solchen Maßnahme wäre also ein unerwünschtes häufiges Pendeln der Pendelklappe zu erwarten, das zu unerwünschten Klappergeräuschen führen würde. Insbesondere aber würde eine solche geänderte Anordnung des Gegengewichtes relativ zum Verschlusselement dazu führen, dass dieses "früher", d.h. nach einer Schwenkbewegung aus der Verschlussstellung des Verschlusselementes in eine Öffnungsposition nach Überstreichen eines geringeren Winkels, bei einer Öffnungsbewegung der Pendelklappe auf einer Bodenfläche der Luftführungskammer aufliegt, als dies sonst bei einem Fensterfalzlüfter gleicher Baugröße der Fall ist. Dies hätte dann aber zur Konsequenz, dass der maximal mögliche Luftspalt zwischen dem Verschlusselement und der Luftführungskammer kleiner ausfällt, was dazu führt, dass dadurch der maximal durch den Fensterfalzlüfter hindurchführbare Volumenstrom geringer würde.

In DE102009013474A1 wird eine Lüftungsvorrichtung gemäß der Präambel von Anspruch 1 beschrieben.

Alle bekannten Fensterfalzlüfter weisen einen geregelten Zuluftvolumenstrom auf, um zu hohe Volumenströme und damit Zugerscheinungen im Raum zu vermeiden. Allgemein bekannt ist, dass an der Fassade sowohl ein Überdruck als auch ein Unterdruck herrschen kann. Die Luftrichtung ist daher nicht eindeutig festgelegt und kann auch wechseln.

Anders als beim geregelten Zuluftvolumenstrom wird die Höhe des Abluftvolumenstroms bei den bekannten Fensterfalzlüftern nicht geregelt. Dies kann dazu führen, dass mehr warme Raumluft auf die Außenseite des Raumes geführt wird als nötig ist. Aus energetischer Sicht ein Nachteil.

Der Erfindung liegt daher die Aufgabe zugrunde, eine Lösung zu schaffen, die es ermöglicht, bei einem gattungsgemäßen Fensterfalzlüfter ohne Beeinträchtigung des Luftströmungsweges und des bei einer vorgegebenen Baugröße maximal möglichen Volumenstroms dessen volle Funktionsfähigkeit bei einem Einbau in waagerechter als auch in senkrechter Einbauposition sowohl für den Zuluftvolumenstrom als auch den Abluftvolumenstrom zu erhalten und damit alle voran beschriebenen Nachteile beseitigt.

Die Lösung dieser Aufgabe gelingt mit den Mitteln des kennzeichnenden Teils des Anspruchs 1.

Die Anordnung bewirkt, dass die Lüftungsvorrichtung im geschlossenen Zustand des Fensters oder der Tür mit einem Stellglied einen Luftstrom reguliert bzw. gegebenenfalls öffnet oder schließt. Außerdem ist die Lüftungsvorrichtung einfach aufgebaut und lässt sich nur durch wenige Bauteile herstellen und einfach montieren. Besonders vorteilhaft ist, dass sich die Lüftungsvorrichtung durch eine an die entsprechende Fenster- oder Türformatgröße anpasst. Danach ist die Lüftungsvorrichtung zwischen dem Flügelrahmen und dem Blendrahmen im Bereich des im Falz bildenden Luftführungskanal montierbar. Durch auf eine Lüftungsklappe wirkende Federelemente ist es möglich, die im Fensterfalz zu montierende Lüftungsvorrichtung horizontal und auch in den senkrecht verlaufenden seitlichen Fensterfalzbereich eines Fensters oder einer Türe einzubauen. Ohne Federelement würde die Lüftungsklappe in dieser Position keine Wirkung entfalten. Bevorzugt ist die Lüftungsvorrichtung in einem zwangsbelüfteten Fenster oder einer Tür eingesetzt, mit einer um eine Drehachse pendelnd gelagerten Lüftungsklappe eines Volumenstrombegrenzers. Die Lüftungsklappe nimmt eine den Lüftungsweg freigebende Grundstellung ein und weitere zwei für den Lüftungsweg eines Zuluftstroms oder Abluftstroms einnehmende positionierte Stellungen, wobei eine im Abstand von der Drehachse aufweisende Anschlagkante eines Flügels der Lüftungsklappe durch das Federelement federnd beansprucht an einer Anschlagfläche einer Luftführungskammer dichtend zur Anlage kommt. Durch die Federelemente werden die Lüftungswege für den Zuluftstrom oder Abluftstrom kontrolliert und gleichzeitig gedämpft.

Dazu weist die Lüftungsvorrichtung zwischen dem Blendrahmen und dem Flügelrahmen angeordneten Falzraum mindestens eine Rahmenöffnung zur Regelung eines von einer Außenseite eines Gebäudes aufweisenden Zuluftstroms und von einem Innenraum aufweisenden Abluftstroms auf. Die umgebenden Gehäuse bildende Körper der Lüftungsvorrichtung, wird von einer Luftführungskammer geformt, die einen dichten umschlossenen Raum ausbildet, in der der Volumenstrombegrenzer angeordnet ist. Innerhalb der Luftführungskammer ist die schwenkbeweglich gelagerte Lüftungsklappe drehbar gelagert, welche als Schließelement fungiert und durch die Luftströmung automatisch ein Öffnen und ein Schließen in der Luftführungskammer ermöglicht.

Kennzeichnend dabei ist, dass die Lüftungsklappe in der Luftführungskammer über eine Drehachse pendelnd gelagert aufgenommen ist, und ausgehend von der Drehachse jeweils einen Flügel ausbildet, wobei jeder einzelne Flügel von mindestens einem jeweiligen Federelement getrennt Kraft wirkend in einer Ausgangslage gehalten beide Luftströme regelt. Mit Anordnung mindestens eines Federelementes an jedem Flügel der Lüftungsklappe und einer stabilen drehbaren Befestigung der Drehachse an der Luftführungskammer ist die Lüftungsklappe des Volumenstrombegrenzers lagepositioniert in der Luftführungskammer aufgenommen.

In vorteilhafter Weise erlaubt die Lüftungsklappe eine schwenkbare Verstellung über die Drehachse gegen den Widerstand der entsprechenden Federkonstante der Federelemente bezogen auf die jeweiligen Seiten der Flügel. Die getrennte Beaufschlagung der Federkraft auf die jeweiligen Flügel ermöglicht die Bestimmung der Federkonstante auf die einzelnen Flügel. Aufgrund der Zuordnung eines ersten Flügels für den Zuluftstrom und eines zweiten Flügels für den Abluftstrom wird durch die individuell bestimmbare Federkonstante der Federelemente auf die Flügel der Zu- und Abluftstrom bedarfsgerecht einheitlich oder unterschiedlich reguliert. Eine Einstellung des Zu- und Abluftstroms ist demnach getrennt über die Lüftungsklappe des Volumenstrombegrenzers einfach möglich. Ferner lassen sich die Volumenströme von Zu- und Abluftstrom ohne Veränderung der Federkonstante mit der Anzahl der auf die einzelnen Flügel angeordneten Federelemente regulieren.

Für eine optimale Auslegung der Richtung und gleichzeitigem Erhalt eines hohen Wirkungsgrades des Volumenstroms von Zu- und Abluftstrom ist die Lüftungsvorrichtung im Falzraum in Längsrichtung zum Flügelrahmen und Blendrahmen anordenbar. Dabei erstreckt sich ebenfalls die Drehachse der Lüftungsklappe des Volumenstrombegrenzers in Längsrichtung und ist quer zur Längsrichtung schwenkbar in der Luftführungskammer aufgenommen. Die Lüftungsklappe weist an beiden Stirnseiten einen runden Lagerstift auf. Der Lagerstift wird in eine Aufhängung am Gehäuse bildenden Grundkörper der Luftführungskammer frei drehend aufgenommen und bildet die Drehachse der Lüftungsklappe.

Die Lüftungsklappe ist somit zwischen einer waagerechten Grundposition und zwei schwenkbaren Positionen frei beweglich, aber kraftbeaufschlagt durch die Federelemente gehalten. Ebenfalls in Längsrichtung der Lüftungsvorrichtung erstrecken sich an der Luftführungskammer auf zwei Seiten zur Außenseite und zur Innenseite des Raumes gerichtet entsprechend Gehäuseöffnungen.

Die Anzahl der Federelemente ist gegenüber der Lüftungsklappe unabhängig frei wählbar. Um die Federelemente und die Lüftungsklappe fertigungstechnisch als separate Bauteile zu fertigen, sind die Federelemente auswechselbar und/oder an der unteren Gehäusehälfte des Volumenstrombegrenzers befestigt. Dadurch ist es möglich, die Federelemente in der Federkonstante und der Anzahl zu variieren und möglicherweise auszutauschen, ohne den Produktionsprozess zur Herstellung der Lüftungsklappe zu beeinflussen. Je nach Bedarf ist einfach und kostengünstig die Anzahl der Federelemente in der Lüftungsvorrichtung abstimmbar. Beansprucht wird nur eine Gehäusehälfte der Luftführungskammer, die mit einem Federelement ausgestattet wird, so dass mindestens ein Federelement mit einem Flügel der Lüftungsklappe ein Paar bildend jeweils einer Luftwegerichtung für den Zuluftstrom und Abluftstrom zugeordnet sind. Das Regelverhalten für Zuluft- und Abluftstrom ist dadurch durch unterschiedliche Federkonstanten der Federelemente des entsprechenden Paares gleich oder unterschiedlich veränderbar. Mit automatischer Einstellung der Luftströme durch den Volumenstrombegrenzer dämpfen die Federelemente die Flügel der Lüftungsklappe soweit, dass Klappergeräusche zuverlässig unterdrückt werden.

Nach einer weiteren bevorzugten Ausführungsform der Erfindung besteht das Gehäuse der Luftführungskammer aus einer unteren und einer oberen Gehäusehälfte, wobei die untere Gehäusehälfte die Federelemente und eine Anschlagbegrenzung für die Flügel der Lüftungsklappe aufweist und im Falzraum montierten Zustand dem Blendrahmen zugeordnet ist. Die obere Gehäusehälfte stellt mit einem umschlossenen Raum die Aufnahme der Lüftungsklappe und Gehäuseöffnungen der Luftwegerichtung bereit. Bei Luftdruckdifferenzen zwischen der Außenseite des Fensters oder der Tür und der Innenseite des Raumes strömt die Luft aus dem Falzraum durch den Spalt zwischen der Lüftungsklappe und der Anschlagfläche in der Luftführungskammer, sowie einem Spalt zwischen Blendrahmen und der Luftführungskammer des Flügelrahmens, in das Rauminnere. Damit die Frischluft von der Außenseite in den Falzraum gelangt, sind im Bereich der vertikalen Seiten des Fensters Ausnehmungen in der äußeren Anschlagdichtung vorgenommen worden, welche jeweils Rahmenöffnungen bilden.

Das Federelement wird aus dem gleichen Material gefertigt wie die untere Gehäusehälfte des Gehäuses des Volumenstrombegrenzers. So lässt sich das Gehäuse der Einfachheit halber aus einem Kunststoffmaterial fertigen. Alternativ sind andere Werkstoffe zur Fertigung des Gehäuses der Luftführungskammer und/oder der Federelemente möglich. Ein bevorzugter Werkstoff für den Volumenstrombegrenzer ist ebenfalls ein Kunststoffmaterial.

Aufgrund des Federelementes, dass den Volumenstrombegrenzer in seine waagerechte Öffnungsstellung treibt, ist es möglich, die Lüftungsvorrichtung auch in einer senkrechten Position und damit in den senkrecht verlaufenden Abschnitten eines Falzraumes des Fensters oder der Tür anzuordnen. Damit lässt sich die Lüftungsvorrichtung an jeder gewünschten Position zwischen dem Blendrahmen und Flügelrahmen angeordnet befestigen.

Besonders vorteilhaft ist außerdem, dass die Lüftungsvorrichtung ohne weiteren Montageaufwand oder Bearbeitung des Flügel- oder Blendrahmens an weitere, an dem Flügelüberschlag zwischen Flügelrahmen und Blendrahmen, angeordnete Lüftungsvorrichtungen koppelbar ist.

Weitere Vorteile der Erfindung ergeben sich aus den Zeichnungen. Es zeigen:
- Fig. 1: eine Vorderansicht eines Fensters mit schematisch dargestellter Lüftungsvorrichtung im Zuluftstrom,
- Fig. 2: die Lüftungsvorrichtung in perspektivischer Darstellung mit dem Blendrahmen,
- Fig. 3: die Lüftungsvorrichtung nach Fig. 2 in einer Explosionsdarstellung und in perspektivischer Darstellung,
- Fig. 4: eine Querschnittansicht durch das Fenster oder die Tür der Fig. 1 mit einem Schnitt durch die Lüftungsvorrichtung, mit in Zuluftstrom befindlicher Lage,
- Fig. 5: eine Querschnittansicht durch das Fenster oder die Tür der Fig. 1 mit Schnitt durch die Lüftungsvorrichtung, mit in Abluftstrom befindlicher Lage,
- Fig. 6: die Lüftungsvorrichtung der Fig. 2 in Querschnittansicht in einer Mittelstellung eines Volumenstrombegrenzers,
- Fig. 7: die Lüftungsvorrichtung der Fig. 2 in Querschnittansicht in einer durch Abluftstrom geschlossenen Stellung des Volumenstrombegrenzers und
- Fig. 8: die Lüftungsvorrichtung der Fig. 2 in Querschnittansicht in einer durch Zuluftstrom geschlossenen Stellung des Volumenstrombegrenzers.

Die Fig. 1 zeigt in schematischer Darstellung einer Vorderansicht auf ein Fensterelement 2 von der Innenseite eines Raumes 10 eines nicht dargestellten Gebäudes. Das Fensterelement 2 ist mit seinem Blendrahmen 3 und dem darin schwenkbar angeordneten Flügelrahmen 4 dargestellt. Der Blendrahmen 3 ist von dem Flügelrahmen 4 mit einem Flügelüberschlag 31 überdeckt. Der Flügelrahmen 4 ist mittels nicht dargestellter Funktionsbeschlagbauteile über einen Betätigungsgriff 32 oder motorisch betrieben ganz oder teilweise zu öffnen.

Zwischen dem Blendrahmen 3 und dem Flügelrahmen 4 ist ein Falzraum 5. Eine auf der Außenseite 8, das heißt von dem Innenraum 10 abgewandte Seite, zwischen Blendrahmen 3 und Flügelrahmen 4 abdichtende Anschlagdichtung 33 nach Fig. 4 und Fig. 5 ist an mindestens zwei Positionen 34, 35 des Fensters 2 nach Fig. 1 abschnittsweise entfernt, so dass sich jeweils Rahmenöffnungen 6, 7 bilden. Wie durch die Pfeile 36 nach Fig. 1 dargestellt, strömt von der Außenseite 8 ein Zuluftstrom 9 in den Falzraum 5. In dem Falzraum 5 strömt der Zuluftstrom 9 nach den Pfeilen 36 weiter zu einer Lüftungsvorrichtung 1, aus welcher der Zuluftstrom 9 in Richtung der Pfeile 36 in den mit dem Fensterelement 2 versehenen Innenraum 10 des Gebäudes einströmt. Ebenso ist es möglich, dass in umgekehrter nicht dargestellter Richtung der Pfeile 36 auch ein Abluftstrom 11 aus dem Innenraum 10 auf die Außenseite 8 des Gebäudes strömt.

Die Lüftungsvorrichtung 2 ist in der Fig. 1 ersichtlichen Position im oberen, quer verlaufenden Falzraum 5 des Fensterelementes 2 angeordnet. Die Lüftungsvorrichtung 1 umfasst nach Fig. 6 bis Fig. 8 eine Luftführungskammer 13, in der ein Volumenstrombegrenzer 14 in Form einer um eine Drehachse 16 schwenkbeweglich gelagerten Lüftungsklappe 15 angeordnet ist. Die Lüftungsklappe 15 umfasst, ausgehend von der Drehachse 16 an beiden Seiten 17, 18 jeweils einen leicht gewölbt ausgebildeten Flügel 19, 20. Wie aus den Fig. 6 bis Fig. 8 ersichtlich, ist die Lüftungsklappe 15 nach Fig. 6 in einer Grundstellung in horizontal, symmetrischer Lage zur Drehachse 16 spiegelbildlich angeordnet. In Fig. 7 befindet sich die Lüftungsklappe 15 in einer schwenkbeweglichen Endlage und kommt mit einer Fläche 37 des ersten Flügels 19 an eine untere Gehäusehälfte 23 der Luftführungskammer 13 zur Anlage. In dieser Stellung verriegelt die Lüftungsklappe 15 mit dem zweiten Flügel 20 den Luftstromkanal 38 der Luftführungskammer 13 und bildet eine Verschlussposition für den Abluftstrom 11. Aus der Fig. 8 ersichtlich, schwenkt die Lüftungsklappe 15 in entgegengesetzter Richtung zur Fig. 7 und schlägt mit einer Fläche 39 des zweiten Flügels 20 an die untere Gehäusehälfte 23 der Luftführungskammer 13 an. Die Lüftungsklappe 15 verriegelt mit dem ersten Flügel 19 die Luftführungskammer 13, trennt den von der Außenseite 8 durch eine Rahmenöffnung 6, 7 in den Luftstromkanal 38 durchlaufenden Zuluftstrom 9 von dem Innenraum 10 und bildet eine Verschlussposition für den Abluftstrom 11.

Im geschlossenen Zustand des Fensters oder der Tür 2 reguliert nach Fig. 6 bis Fig. 8 der Volumenstrombegrenzer 14 der Lüftungsvorrichtung 1 den Luftstrom 9, 11 gegebenenfalls mit einem Öffnen oder einem Schließen. Nach Fig. 3 lässt sich die Lüftungsvorrichtung 1 mit nur wenigen Bauteilen einfach aufbauend zusammenfügen. Komplettiert wird die Lüftungsvorrichtung 1 nach Fig. 3 durch die obere Gehäusehälfte 24, die untere Gehäusehälfte 23 und den Volumenstrombegrenzer 14. Im montierten Zustand lässt sich die Lüftungsvorrichtung 1 nach Fig. 4 und Fig. 5 zwischen dem Flügelrahmen 4 und dem Blendrahmen 3 im Bereich des im Falzraum 5 bildenden Luftstromkanals 38 positionieren und mittels im Gehäuse 12 vorgesehener Bohrungen 40, 41 nach Fig. 2 mit nicht dargestellten Befestigungsschrauben montieren. Dank mindestens eines Federelementes 21, 22 ist es möglich, die Lüftungsvorrichtung 1 auch in die nach Fig. 1 senkrecht verlaufenden seitlichen Fensterfalzbereiche 42, 43 des Fensters 2 einzubauen. Dazu wirkt das Federelement 21, 22 nach Fig. 4, Fig. 5 oder Fig. 7 auf den Volumenstrombegrenzer 14 kraftbeaufschlagt ein und hält die Lüftungsklappe 15 konstant in einer zur Drehachse 16 symmetrischen Position, welche auch die neutrale Grundstellung der Lüftungsvorrichtung 1 im nicht montierten Auslieferungszustand ist. In Fig. 4 und Fig. 5 befindet sich die Lüftungsvorrichtung 1 im einsatzfähig montierten Zustand des zwangsbelüfteten Fensters oder der Tür 2, wobei die pendelbare Lüftungsklappe 15 in waagerechter Grundstellung auf der Drehachse 16 schenkbar gehalten gelagert ist. Der sich aus der Lüftungsklappe 15 und den Federelementen 21, 22 bildende Volumenstrombegrenzer 14 verfügt mit Wirkung des Luftstroms 9, 11 über drei unterschiedliche Grundpositionen. In der Fig. 6, ist die Lüftungsklappe 15 unter Einwirkung des Federelementes 21 in einer ersten Abluftstrom 11 geschlossenen Position. Fig. 7 zeigt die Grundposition des Volumenstrombegrenzers 14 mit waagerechter Lage der Lüftungsklappe 15 unter geringer Wirkung der Federelemente 21, 22 auf die Lüftungsklappe 15. In der Fig. 8, ist die Lüftungsklappe 15 in einer entgegengesetzten Richtung zur Fig. 6 unter Einwirkung des Federelementes 22 in einer ersten Zuluftstrom 9 geschlossenen Position um die Drehachse 16 geschwenkt. Je nach Stärke des Luftstroms sind Zwischenstellungen der Lüftungsklappe 15 möglich. Um ein sicheres Verschließen des Volumenstrombegrenzers 14 für den Zuluftstrom 9 und den Abluftstrom 11 zu erreichen, weisen die Flügel 19, 20 der Lüftungsklappe 15 an den freien Enden 44, 45 von der Drehachse 16 entfernt, eine Anschlagkante 46, 47 auf, welche sich durch die Wirkung der Federelemente 21, 22 an die Wandung Luftführungskammer 13 dichtend anlegen. Die Flügel 19, 20 der Lüftungsklappe 15 werden einzeln durch die jeweiligen Federelemente 21, 22 federnd beansprucht und kommen mit einer Anschlagbegrenzung 25, 26 in der Luftführungskammer 13 nach Fig. 6 und Fig. 8 dichtend zur Anlage. Über die Federkonstante der Federelemente 21, 22 werden die Lüftungswege für den Zuluftstrom 9 oder Abluftstrom 11 abstimmend kontrolliert und wirken dämpfend auf die Lüftungsklappe 15 ein. In Fig. 6 ist der Abluftstrom 11 verschlossen, wobei das Federelement 21 der Lüftungsklappe 15 entgegenwirkt und dämpfend auf den Flügel 19 einwirkt. Der Flügel 20 schlägt mit seinem freien Ende 45 an die obere Gehäusehälfte 24 an und verschließt die Luftführungskammer 13, wobei das Federelement 22 unbeansprucht ist.

In Fig. 8 ist der Zuluftstrom 9 verschlossen, wobei das Federelement 22 der Lüftungsklappe 15 entgegenwirkt und dämpfend auf den Flügel 20 einwirkt. Der Flügel 19 schlägt dabei mit seinem freien Ende 44 an die obere Gehäusehälfte 24 an und verschließt die Luftführungskammer 13, wobei das Federelement 21 wirkungslos unbeansprucht ist.

Weiter weist die Lüftungsvorrichtung 1 nach Fig. 1 im Falzraum 5 zwischen dem Blendrahmen 3 und dem Flügelrahmen 4 mindestens eine Rahmenöffnung 6, 7 zur Regelung des von der Außenseite 8 aufweisenden Zuluftstroms 9 und von dem Innenraum 10 aufweisenden Abluftstrom 11 auf. Der umgebende Körper der Lüftungsvorrichtung 1 wird von der Luftführungskammer 13 geformt, die einen dichten umschlossenen Raum ausbildet, in der sich der Volumenstrombegrenzer 14 anordnet. Innerhalb der Luftführungskammer 13 lagert drehbar nach Fig. 6 bis Fig. 8 die Lüftungsklappe 15, welche als Schließelement fungiert und durch die Luftströmung 9, 11 ein Öffnen und ein Schließen in der Luftführungskammer 13 ermöglicht.

Durch die Anordnung mindestens eines Federelementes 21, 22 an jedem Flügel 19, 20 der Lüftungsklappe 15 und einer stabilen drehbaren Befestigung der Drehachse 16 an der unteren Gehäusehälfte 23 der Luftführungskammer 13 nach Fig. 7 ist die Lüftungsklappe 15 des Volumenstrombegrenzers 14 lagepositioniert in der Luftführungskammer 13 aufgenommen. In vorteilhafter Weise erlaubt die Lüftungsklappe 15 eine schwenkbare Verstellung über die Drehachse 16 gegen den Widerstand der entsprechenden Federkonstante der Federelemente 21, 22 bezogen auf die jeweiligen Seiten 17, 18 der Flügel 19, 20. Die getrennte Beaufschlagung der Federkraft auf die jeweiligen Flügel 19, 20 ermöglicht die Bestimmung der Federkonstanten auf die einzelnen Flügel 19, 20 selbst. Aufgrund der Zuordnung eines ersten Flügels 19 für den Zuluftstrom 9 nach Fig. 8 und eines zweiten Flügels 20 für den Abluftstrom 11 nach Fig. 6 sich durch die individuell bestimmbare Federkonstante der Federelemente 21, 22 auf die Flügel 19, 20 der Zu- und Abluftstrom 9, 11 bedarfsgerecht einheitlich oder unterschiedlich regulieren. Eine Einstellung des Zu- und Abluftstroms 9, 11 ist demnach getrennt über die Lüftungsklappe 15 des Volumenstrombegrenzers 14 einfach möglich. Ferner erfolgt die Regulierung der Volumenströme von Zu- und Abluftstrom 9, 11 ohne Veränderung der Federkonstante mit der Anzahl der auf die einzelnen Flügel 19, 20 angeordneten Federelemente 21, 22.

In der Fig. 2 dargestellt, ist die Lüftungsvorrichtung 1 im Falzraum 5 in Längsrichtung zum Blendrahmen 3 angeordnet und wie in Fig. 1 andeutungsweise gezeigt zum Flügelrahmen 4 ausgerichtet. Dabei erstreckt sich ebenfalls die Drehachse 16 und die Lüftungsklappe 15 des Volumenstrombegrenzers 14 selbst in Längsrichtung. Außerdem ist die Lüftungsklappe 15 quer zur Längsrichtung schwenkbar in der Luftführungskammer 13 aufgenommen. Nach Fig. 3 ist an beiden Stirnseiten der Lüftungsklappe 15 ein runder Lagerstift 48 angeordnet, der schwenkbar in einem Grundkörper der unteren Gehäusehälfte 23 der Luftführungskammer 13 aufgehängt die Drehachse 16 der Lüftungsklappe 15 bildet. Die Lüftungsklappe 15 ist somit zwischen einer waagerechten Grundposition nach Fig. 7 und zwei schwenkbaren Positionen nach Fig. 6 und Fig. 8 frei beweglich, aber kraftbeaufschlagt durch die Federelemente 21, 22 gehalten.

Die Anzahl der Federelemente 21, 22 ist gegenüber der Lüftungsklappe 15 unabhängig frei wählbar, wobei wie in Fig. 3 ersichtlich zwei Federelemente 21 und zwei Federelemente 22 in dem Ausführungsbeispiel erkennbar sind. Weiter sind die Federelemente 21, 22 nach Fig. 3 gegenüber der Lüftungsklappe 15 fertigungstechnisch als separate Bauteile gefertigt. Die Federelemente 21, 22 werden auch ausgewechselt, da sie wie in Fig. 3 dargestellt zusammen mit der unteren Gehäusehälfte 23 des Volumenstrombegrenzers 14 gefertigt werden. Nicht dargestellt, aber ebenfalls denkbar, ist eine separate Herstellung der Federelemente 21, 22 mit einer form- und/ oder kraftschlüssigen Befestigung an der unteren Gehäusehälfte 23. Mit automatischer Einstellung der Luftströme 9, 11 durch den Volumenstrombegrenzer 14 dämpfen die Federelemente 21, 22 die Flügel 19, 20 der Lüftungsklappe 15 so weit, dass Klappergeräusche zuverlässig unterdrückt werden.

Nach Fig. 2 und Fig. 7 ist der Grundkörper der Luftführungskammer 13 zwei geteilt ausgebildet und besteht aus der unteren und einer oberen Gehäusehälfte 23, 24, wobei die untere Gehäusehälfte 23 die Federelemente 21, 22 und eine Anschlagbegrenzung 25, 26 für die Flügel 19, 20 aufweist und im Falzraum 5 montierten Zustand nach Fig. 2 dem Blendrahmen 3 zugeordnet ist. Die obere Gehäusehälfte 24 bildet einen umschlossenen Raum zur Aufnahme der Lüftungsklappe 15 und stellt Gehäuseöffnungen 27, 28 für die Luftströmungsrichtung bereit. Bei Luftdruckdifferenzen zwischen der Außenseite 8 des Fensters oder der Tür 2 und der Innenseite 10 des Raumes strömt die Luft aus dem Falzraum 5 durch den Spalt der Gehäuseöffnungen 27, 28 zwischen der Lüftungsklappe 15 und der Anschlagkante 46, 47 der Luftführungskammer 13, sowie zwischen dem Spalt der Rahmenöffnungen 6, 7 zwischen dem Blendrahmen 3 und dem Flügelrahmen 4 in das Rauminnere 10 oder zur Außenseite 8. Damit die Frischluft des Zuluftstroms 9 ungehindert von der Außenseite 8 in den Falzraum 5 und der Abluftstrom 11 widerstandslos von dem Innenraum 10 zur Außenseite 8 gelangt, sind im Bereich der vertikalen Seiten des Fensterfalzbereiches 42, 43 nach Fig. 1 die Rahmenöffnungen 6, 7 als Ausnehmungen in der nicht dargestellt äußeren Anschlagdichtung vorgenommen worden.

Das Federelement 21, 22 wird aus dem gleichen Material gefertigt wie die untere Gehäusehälfte 23 des Gehäuses 12. So lässt sich das Gehäuse 12 und die sich daraus bildende Luftführungskammer 13 aus einem Kunststoffmaterial fertigen. Alternativ sind andere Werkstoffe zur Fertigung des Grundkörpers des Gehäuses 12 und/oder der Federelemente 21, 22 möglich. Ein bevorzugter Werkstoff für den Volumenstrombegrenzer 14 ist ebenfalls ein Kunststoffmaterial.

Mit gesichertem Halt gegen Herausfallen und schwenkbarer Aufhängung der Lüftungsklappe 15 auf der Drehachse 16, sowie einer durch Federkraft der Federelemente 21, 22 auf die jeweiligen Flügel 19, 20 der Lüftungsklappe 15 lotrechten Position zur Drehachse 16, ist es möglich, die Lüftungsvorrichtung 1 auch in einer senkrechten Position und damit in den senkrecht verlaufenden Abschnitten eines Falzraumes 5 des Fensters oder der Tür 2 anzuordnen. Damit lässt sich die Lüftungsvorrichtung 1 an jeder gewünschten Position zwischen dem Blendrahmen 3 und dem Flügelrahmen 4 angeordnet befestigen.

### Bezugszeichenliste

- 1: Lüftungsvorrichtung
- 2: Fenster, Tür oder Fassadenelement
- 3: Blendrahmen
- 4: Flügelrahmen
- 5: Falzraum
- 6: Rahmenöffnung
- 7: Rahmenöffnung
- 8: Außenseite
- 9: Zuluftstrom
- 10: Innenraum
- 11: Abluftstrom
- 12: Gehäuse
- 13: Luftführungskammer
- 14: Volumenstrombegrenzer
- 15: Lüftungsklappe
- 16: Drehachse
- 17: Seite
- 18: Seite
- 19: Flügel
- 20: Flügel
- 21: Federelement
- 22: Federelement
- 23: Gehäusehälfte, unten
- 24: Gehäusehälfte, oben
- 25: Anschlagbegrenzung
- 26: Anschlagbegrenzung
- 27: Gehäuseöffnung
- 28: Gehäuseöffnung
- 29: Ende
- 30: Luftdurchtrittsöffnung
- 31: Flügelüberschlag
- 32: Betätigungsgriff
- 33: Anschlagdichtung
- 34: Position
- 35: Position
- 36: Pfeil
- 37: Fläche
- 38: Luftstromkanal
- 39: Fläche
- 40: Bohrung
- 41: Bohrung
- 42: Fensterfalzbereich
- 43: Fensterfalzbereich
- 44: Ende
- 45: Ende
- 46: Anschlagkante
- 47: Anschlagkante
- 48: Lagerstift

## Patentansprüche

1. Lüftungsvorrichtung (1) für ein Fenster (2), eine Tür oder ein Fassadenelement, wobei das Fenster, die Tür oder das Fassadenelement mindestens einen in einem Blendrahmen (3) oder zwischen einem Blendrahmen (3) und Flügelrahmen (4) angeordneten Falzraum (5), und mindestens eine Rahmenöffnung (6, 7) zur Regelung eines von einer Außenseite (8) aufweisenden Zuluftstrom (9) und von einem Innenraum (10) aufweisenden Abluftstrom (11) aufweist, wobei die Lüftungsvorrichtung (1) mittels eines Gehäuses (12) umschließend eine Luftführungskammer (13) umfasst, in der ein Volumenstrombegrenzer (14) angeordnet ist, der eine schwenkbeweglich gelagerte Lüftungsklappe (15) aufweist, welche als Schließelement ausgebildet durch die Luftströmung ein Öffnen und ein Schließen in der Luftführungskammer (13) ermöglicht, wobei die Lüftungsklappe (15) in der Luftführungskammer (13) über eine Drehachse (16) pendelnd gelagert aufgenommen ist, und ausgehend von der Drehachse (16) jeweils einen Flügel (19, 20) ausbildet,
**dadurch gekennzeichnet,**
**dass** jeder einzelne Flügel (19, 20) von mindestens einem jeweiligen Federelement (21, 22) in einer Kraft beaufschlagten Grundstellung gehalten beide Luftströme (9, 11) regelt.

2. Lüftungsvorrichtung (1) nach Anspruch 1,
**dadurch gekennzeichnet,**
**dass** die Lüftungsvorrichtung (1) in Längsrichtung zum Blendrahmen (3) und Flügelrahmen (4) anordenbar ist, wobei sich die Drehachse (16) in Längsrichtung erstreckt und die Lüftungsklappe (15) quer zur Längsrichtung schwenkbar ist.

3. Lüftungsvorrichtung (1) nach Anspruch 1 bis 2,
**dadurch gekennzeichnet,**
**dass** jeder Flügel (19, 20) durch die Federrate jedes einzelnen Federelementes (21, 22) bestimmbar ist, wobei das Federelement (21, 22) in der Luftführungskammer (13) implementiert ist.

4. Lüftungsvorrichtung (1) nach Anspruch 1,
**dadurch gekennzeichnet,**
**dass** mindestens ein Federelement (21, 22) mit einem Flügel (19, 20) ein Paar bildend jeweils einer Luftwegerichtung für den Zuluftstrom (9) und Abluftstrom (11) zugeordnet sind, wobei das Regelverhalten für Zuluft- und Abluftstrom (9, 11) durch eine unterschiedliche Federkonstante des entsprechenden Paares veränderbar ist.

5. Lüftungsvorrichtung (1) nach Anspruch 4,
**dadurch gekennzeichnet,**
**dass** die Luftführungskammer (13) aus einer unteren und einer oberen Gehäusehälfte (23, 24) gebildet ist, wobei die untere Gehäusehälfte (23) die Federelemente (21, 22) und eine Anschlagbegrenzung (25, 26) für die Flügel (19, 20) aufweist und im Falzraum (5) montierten Zustand dem Blendrahmen (3) zugeordnet ist und die obere Gehäusehälfte (24) einen umschlossenen Raum zur Aufnahme der Lüftungsklappe (15) und Gehäuseöffnungen (27, 28) der Luftwegerichtung bereitstellt.

6. Lüftungsvorrichtung (1) nach Anspruch 5,
**dadurch gekennzeichnet,**
**dass** sich mit Anlegen der Gehäuseöffnung (28) der Lüftungsvorrichtung (1) an einem freien Ende (29) zum Blendrahmen (3) ein umschlossener Raum oder eine Ausnehmung mit einer Luftdurchtrittsöffnung (30) für den Zuluft- und Abluftstrom (9, 11) bildet.

## Claims

1. A ventilation device (1) for a window (2), a door or a facade element, the window, the door or the facade element having at least one rebate space (5) arranged in a window frame (3) or between a window frame (3) and a casement frame (4) and at least one frame opening (6, 7) for regulating an incoming airflow (9) from an exterior (8) and an outgoing airflow (11) from an interior (10), wherein the ventilation device (1) comprises an air guiding chamber (13) enclosed by means of a housing (12), in which a volume flow limiter (14) is arranged, which has a pivotably mounted ventilation flap (15), which, formed as a closure element, enables opening and closing in the air guiding chamber (13) with the airflow, wherein the ventilation flap (15) in the air guiding chamber (13) is supported in a pendulum-mounted manner via an axis of rotation (16) and, starting from the axis of rotation (16), respectively forms one leaf (19, 20) on each side,
**characterized in that**
each individual leaf (19, 20) regulates both airflows (9, 11), held in a home position with force applied by at least one respective spring element (21, 22).

2. The ventilation device according to claim 1,
**characterized in that**
the ventilation device (1) can be arranged in the longitudinal direction to the window frame (3) and the casement frame (4), wherein the axis of rotation (16) extends in the longitudinal direction and the ventilation flap (15) can be pivoted transversely to the longitudinal direction.

3. The ventilation device according to claims 1 to 2,
**characterized in that**
each leaf (19, 20) can be regulated by the spring rate of each individual spring element (21, 22), wherein the spring element (21, 22) is implemented in the air guiding chamber (13).

4. The ventilation device according to claim 1,
**characterized in that**
a pair formed by at least one spring element (21, 22) and a leaf (19, 20) is respectively allocated to an airflow direction for the incoming airflow (9) and the outgoing airflow (11), wherein the control behavior for the incoming and outgoing airflows (9, 11) can be changed by a different spring rate of the respective pair.

5. The ventilation device according to claim 4,
**characterized in that**
the air guiding chamber (13) is formed by a lower and an upper housing half (23, 24), wherein the lower housing half (23) includes the spring elements (21, 22) and a stop limiter (25, 26) for the leaves (19, 20), and in the state assembled in the rebate space (5) is allocated to the window frame (3), and the upper housing half (24) provides an enclosed space for receiving the ventilation flap (15) and housing openings (27, 28) of the airflow direction.

6. The ventilation device according to claim 5,
**characterized in that,**
upon placement of the housing opening (28) of the ventilation device (1) at a free end (29) to the window frame (3), an enclosed space or a recess with an air passage opening (30) for the incoming and outgoing airflows (9, 11) is formed.

## Revendications

1. Dispositif de ventilation (1) pour une fenêtre (2), une porte ou un élément de façade, la fenêtre, la porte ou l'élément de façade présentant au moins une chambre de feuillure (5) disposée dans une chambre de feuillure (3) ou entre un dormant (3) et un châssis de battant (4), et au moins une ouverture de cadre (6, 7) pour la régulation d'un flux d'air entrant (9) d'un côté extérieur (8) et d'un flux d'air sortant (11) d'un espace intérieur (10), le dispositif de ventilation (1) comprenant une chambre de guidage d'air (13) entourée d'un boîtier (12), dans laquelle est disposé un limiteur de débit d'air (14), qui comporte un clapet de ventilation (15) monté de manière pivotante, qui permet une ouverture et une fermeture dans la chambre de guidage d'air (13) sous la forme d'un élément de fermeture formé par le flux d'air, le clapet de ventilation (15) étant logé de manière pivotante dans la chambre de guidage d'air (13) par l'intermédiaire d'un axe de rotation (16), et formant respectivement un battant (19, 20) à partir de l'axe de rotation (16),
**caractérisé en ce**
**que** chaque battant individuel (19, 20) régule les deux flux d'air (9, 11) par au moins un élément de ressort respectif (21, 22), maintenu en position de base par une force,

2. Dispositif de ventilation selon la revendication 1,
**caractérisé en ce**
**que** le dispositif de ventilation (1) peut être disposé dans le sens longitudinal par rapport au dormant (3) et au châssis de battant (4), l'axe de rotation (16) s'étendant dans le sens longitudinal et le clapet de ventilation (15) pouvant pivoter transversalement par rapport au sens longitudinal.

3. Dispositif de ventilation selon la revendication 1 ou 2,
**caractérisé en ce**
**que** chaque battant (19, 20) peut être déterminé par le taux de ressort de chaque élément de ressort (21, 22), l'élément de ressort (21, 22) étant mis en œuvre dans la chambre de guidage d'air (13).

4. Dispositif de ventilation selon la revendication 1,
**caractérisé en ce**
**qu'**au moins un élément à ressort (21, 22) avec un battant (19, 20) est associé à une paire formant respectivement un sens de circulation de l'air pour le flux d'air d'alimentation (9) et le flux d'air d'échappement (11), le comportement de régulation du flux d'air d'alimentation et du flux d'air d'échappement (9, 11) pouvant être modifié par une constante de ressort différente de la paire correspondante.

5. Dispositif de ventilation selon la revendication 4,
**caractérisé en ce**
**que** la chambre de guidage d'air (13) est formée d'une moitié de boîtier inférieure et d'une moitié de boîtier supérieure (23, 24), la moitié de boîtier inférieure (23) comportant les éléments de ressort (21, 22) et une limitation de butée (25, 26) pour les battants (19, 20) et étant associée au dormant (3) à l'état monté dans le châssis dormant (5) et la moitié de boîtier supérieure (24) fournissant un espace fermé pour recevoir le clapet de ventilation (15) et les ouvertures de boîtier (27, 28) de la direction du flux d'air.

6. Dispositif de ventilation selon la revendication 5,
**caractérisé en ce**
**qu'**en positionnant l'ouverture du boîtier (28) du dispositif de ventilation (1) sur une extrémité libre (29) du dormant (3), on crée un espace fermé ou un évidement avec une ouverture de passage d'air (30) pour le flux d'air entrant et sortant (9, 11).
